# EUROPÄISCHE PATENTANMELDUNG

(11) **EP 0 316 274 A1**
(43) Veröffentlichungstag der Anmeldung: **17.05.1989**
(21) Anmeldenummer: 88810743.0
(22) Anmeldetag: 02.11.1988
(51) Int. Cl.: A47K 3/00

(54) **Schutzüberzug für Badewanne**

(30) Priorität: 11.11.1987 CH 4386/87
(71) Anmelder: Mueller-Major, Hermine, CH-6932 Breganzona (CH)
(72) Erfinder: Mueller-Major, Hermine, CH-6932 Breganzona (CH)

(57) **Zusammenfassung**

Zwecks Verhinderung einer Korrosion des emailartigen Badewannenbelages durch das Badewasser und/oder den Badewasserzusätzen wird die Badewanne mit einer Kunststoffhülle überdeckt , die aus wasserundurchlässigem, quell- und schrumpffesten, wärmebeständigen Materail besteht, die die Form der Badewanne besitzt.

## Beschreibung

Vorliegende Erfindung betrifft einen Schutzüberzug für Badewanne.

Es ist bekannt, dass eine Badewanne mit einem emailartigen Belag überzogen ist, der durch das Einwirken von Wasser und mit den darin gelösten Salzen mit der Zeit eine rauhe Oberfläche bekommt, was bei einem Vollbad vom Badenden als unangenehm empfunden wird.

Es wurde festgestellt, dass Bäder mit gewissen Zusätzen, wie z.B. das Meersalz-, das Fango-, das Schwefel-, das Tannin-, sowie das Kräuterbad die Korrosion des emailartigen Badewannenbelages beschleunigen, besonders dann, wenn die Badetemperatur zwischen 31 bis 41° C liegt.

Der Zweck der vorliegenden Erfindung besteht nun darin, auf einfachste Art und Weise die Korrosionsaggresivität solcher Bäder auf eine emaillierte Badewanne auf ein Minimum zu reduzieren.

Dies wird dadurch erreicht, indem man den emailartigen Badewannenbelag mit einer plastikfolienartigen Hülle überzieht.

Die Erfindung betrifft einen Schutzüberzug für Badewanne, indem zur Verhinderung von Korrosionserscheinungen des emailartigen Badewannenbelages derselbe mit einer Kunststoffhülle überdeckt wird, die aus wasserundurchlässigem, quell- und schrumpffesten, wärmebeständigem Material besteht, die die Form der Badewanne besitzt.

Zum besseren Verständnis der Erfindung wird diese anhand eines Ausführungsbeispiels näher beschrieben.

In der Zeichnung ist ein Schnittmuster zur Herstellung des Schutzüberzuges dargestellt und ist in stark verkleinertem Massstab gezeichnet.

Zur Herstellung des Schutzüberzuges wird eine Kunststoffolie gemäss dem Schnittmuster und im Massstab der Badewanne zugeschnitten. Die Kunststoffolie muss aus wasserundurchlässigem, quell- und schrumpffesten, wärmebeständigen Material sein. Die Schnittkanten 1 und 2, 2′ und 3, 3′ und 4′, sowie 4 und 1′ werden miteinander verschweisst, sodass ein Schutzüberzug entsteht, der die innere Form einer Badewanne besitzt. Mit 6 ist eine Oeffnung im Boden des Schutzüberzuges bezeichnet, die in einen kurzen Ab flussstutzen übergeht, der in der Zeichnung nicht ersichtlich ist. Die Oeffnung 6 kann mit einem Pfropfen verschlossen werden.

Der so gefertigte Schutzüberzug wird nun in die Badewanne gelegt und zwar so, dass die überlappenden Randteile 5, 5′, 5˝, und 5‴ des Schutzüberzuges über die Wannenränder gestülpt werden. Der in der Zeichnung nicht ersichtliche Abflusstutzen wird in den Wasserablauf der Badewanne gesteckt und die Oeffnung 6 wird mit einem Pfropfen verschlossen. Die überlappenden Enden 5 bis 5‴ sind zudem mit Oeffnungen 7, 7′ versehen. Diese dienen dazu, dass durch diese hindurch eine Kordel gezogen wird zwecks zusätzlicher Befestigung des Schutzüberzuges an der Badewanne. Es besteht aber auch die Möglichkeit, Saugnäpfe durch diese Oeffnungen zu stossen, die dann an der Badewannenummantelung festgedrückt werden, sodass auf diese Art und Weise der Schutzüberzug in der Badewanne fixiert wird.

Nach Einsetzen des Schutzüberzuges in die Badewanne wird das warme Badewasser mit den entsprechenden Badezusätzen einlaufen gelassen.

Auf diese einfache Art und Weise werden Korrosionserscheinungen in der Badewanne verhindert.

Nach Beendigung des Bades kann der Stopfen aus der Oeffnung 6 gezogen werden und das Bad entleert sich.

Ein weiterer Vorteil dieser Vorrichtung wird darin erblickt, dass der Kunststoffüberzug in beliebiger Farbe gehalten werden kann, was den Reiz eines Bades erhöht.

## Patentansprüche

1. Schutzüberzug für Badewanne,
dadurch gekennzeichnet,
dass zur Verhinderung von Korrosionserscheinungen am emailartigen Badewannenbelag, derselbe mit einer Kunststoffolie überdeckt wird, die aus wasserundurchlässigem, quell- und schrumpffesten, wärmebeständigen Material besteht, die die Form der Badewanne besitzt.

2. Schutzüberzug für Badewanne nach Patentanspruch 1,
dadurch gekennzeichnet,
dass der Schutzüberzug aus farbigem Material besteht.
